# EUROPÄISCHE PATENTSCHRIFT

(11) **EP 0 589 026 B1**
(45) Veröffentlichungstag und Bekanntmachung des Hinweises auf die Patenterteilung: **07.01.1998**
(21) Anmeldenummer: 93908921.5
(22) Anmeldetag: 06.04.1993
(51) Int. Cl.: F23B 1/36, F23B 1/14, F23C 1/00

(54) **VERFAHREN UND VORRICHTUNG ZUR REGELUNG DES ABBRANDES FESTER BRENNSTOFFE IN EINER VERBRENNUNGSANLAGE**
PROCESS AND DEVICE FOR REGULATING THE BURNING OF SOLID FUELS IN A COMBUSTION PLANT
PROCEDE ET DISPOSITIF DE REGULATION DE LA COMBUSTION DE COMBUSTIBLES SOLIDES DANS UNE INSTALLATION DE COMBUSTION

(30) Priorität: 08.04.1992 DE 4211839
(43) Veröffentlichungstag der Anmeldung: 30.03.1994
(73) Patentinhaber: Pressl, Rudolf, 8992 Bad Aussee (AT); Tomaschitz, Peter J., Ing., 8010 Graz (AT); Gröschl, Josef, 8781 Wald (AT)
(72) Erfinder: Gröschl, Rupert, (AT); Gröschl, Johann, (AT); Gröschl, Josef, (AT); Pressl, Rudolf, A-8992 Altaussee (AT); Tomaschitz, Peter, A-8020 Graz (AT)
(74) Vertreter: Seidel, Herta, Dipl.-Phys.
(86) Internationale Anmeldenummer: EP9300853
(87) Internationale Veröffentlichungsnummer: WO9321476

(56) Entgegenhaltungen:
- BE-A- 537 255
- DE-A- 2 648 732
- DE-A- 2 927 152
- DE-B- 1 136 045
- GB,A,P22611 (HANSON) 30. September 1915

## Beschreibung

Die Erfindung betrifft ein Verfahren zur Regelung des Abbrandes fester Brennstoffe in einer Festbrennstoffverbrennungsanlage, bei der die sich oberhalb des Füllraums bildenden Schwelgase vom Deckenbereich des Füllraumes über mindestens einen zwischen einer Füllraumaußenwandung und einer Ofenwandung vorgesehenen Kanal als Fallströmung im unteren Bereich des Füllraumes in das Glutbett des Füllraumes zurückgeführt werden.

Bei der in dem DE-PS 26 48 732 beschriebenen Verbrennungsanlage ist der Füllschacht durch eine Wand von einer dem Füllschacht nachgeschalteten Brennkammer getrennt, die über eine Durchlaßöffnung den sogenannten Brennausgang, mit dem Füllschacht verbunden ist. Ferner verläuft zwischen der Ofenwandung und dem Füllschacht mindestens ein Kanal, dessen unteres Ende über einen Durchlaß mit dem unteren Bereich des Füllschachtes und dessen oberes Ende über einen weiteren Durchlaß mit dem oberen Füllschachtbereich in Verbindung steht. Dem oder den Kanälen wird über den oberen Durchlaß ein Schwelgas-Luftgemisch zugeführt, wobei sich die Schwelgase aus dem im Füllschacht befindlichen Material bilden und sich mit Luft vermischen, die über eine Lufteinlaßöffnung in den Füllschacht gelangt.Dieses Schwelgas-Luftgemisch strömt als Fallströmung in dem oder den Kanälen nach unten und wird über den unteren Durchlaß dem im Bereich des Rostes befindlichen Glutbett zur Verbrennung zugeführt.

Das Abbrandverhalten in diesem bekannten Füllschachtverbrennungsofen ist aber noch nicht zufriedenstellen, da die sich im Bereich des Brennausganges bildenden kühleren Schwelgase die Verbrennung in nachteiliger Weise beeinflussen. Die kühleren Schwelgase strömen zum Teil unmittelbar durch den Brennausgang in die Brennkammer. Dadurch ist keine vollständige Verbrennung der Schwelgase möglich. Ferner erfolgt auf der gegenüberliegenden Seite des Brennausganges ein Hochbrennen durch das Brennmaterial. Um die hierdurch bedingten negativen Auswirkungen auf die Verbrennung zu beheben und einen zufriedenstellenden Abbrand der Brennmaterialien zu erzielen, war man bisher dazu gezwungen, die Luft-Gasmischung vor dem Brennausgang zu verstärken, was aber wiederum zu einem schnelleren Abbrand in diesem Bereich führte, der einen sogenannten Leerbrand zur Folge hatte, bei dem die zugeführte Luftgasmischung, ohne durch das Glutbett hindurchzuströmen, unmittelbar in den Abgasstrom gelangte.

Aufgabe der vorliegenden Erfindung besteht nun darin, Maßnahmen zu finden, die es ermöglichen, daß die sich im Bereich des Brennausganges bildenden und zuströmenden Schwelgase nicht mehr nach unten durch den Brennausgang strömen.
Nach dem erfindungsgemäßen Verfahren werden die unmittelbar über dem Brennausgangsbereich entstehenden Schwelgase längs der zwischen Füllraum und Brennkammer verlaufenden Innenwandung des Füllraumes nach oben geleitet und mit den sich oberhalb des Füllraumes bildenden Schwelgasen vereinigt längs des Deckenbereiches des Füllraumes in dem oder den Kanälen zwischen Füllraumaußenwand und Ofenwand als Fallströmung zum Glutbett zurückgeführt werden.

Dabei wird vorzugsweise der Strömungsverlauf der nach oben geleiteten Schwelgase durch Fristluftzufuhr mit Injektorwirkung im Deckenbereich des Füllraumes so gelenkt, daß das Schwelgas-Luftgemisch in den oder die die Schwelgasfallströmung führenden Kanäle gelangt.

Ferner wird der Strömungsverlauf der nach oben geleiteten Schwelgase durch die Fallströmung der sich oberhalb des Füllraumes bildenden Schwelgase in dem oder den die Schwelgasfallströmung führenden Kanäle so beeinflußt, daß die nach oben geleiteten Schwelgase vereinigt mit den oberhalb des Füllraumes gebildeten Schwelgasen in den oder die Kanäle einströmen. Eine zur Durchführung des erfindungsgemäßen Verfahrens geeignete Vorrichtung umfaßt einen Füllraum, der durch eine Seitenwand von einer dem Füllraum über einen Brennausgang nachgeschalteten Ausbrandkammer getrennt ist, und der in seinem Deckenbereich eine Vorrichtung zur Frischluftzuführung aufweist, der ferner mindestens einen Kanal umfaßt,der zwischen Ofenwandung und Füllraum verläuft und der an seinem oberen und unteren Ende mit dem Füllraum in Verbindung steht und das im oberen Bereich des Füllraumes gebildete Schwelgas-Luftgemisch als Fallströmung dem unteren Bereich des Füllraumes erneut zuführt und ist dadurch gekennzeichnet, daß oberhalb des Brennausganges eine den Brennausgang gegen den Durchtritt sich über dem Brennausgangsbereich bildender Schwelgase abschirmende Überdachung angeordnet ist und daß sich im Deckenbereich des Füllraumes ein Kanal (im folgenden Füllraumdeckelkanal genannt) angeordnet ist, der den oberen Bereich des Füllraumes mit dem oder den zwischen Füllraum und Ofenwandung verlaufenden Kanälen verbindet und die sich über dem Brennausgangsbereich bildenden, nach oben geleiteten Schwelgase der Fallströmung des Schwelgas-Luftgemisches in dem oder den Kanälen zuführt.

Das heißt, zur Durchführung des Verfahrens sind zwei konstruktive Maßnahmen geeignet, die miteinander kombiniert, zu einer Optimierung des Brennvorganges führen.

Mit Hilfe des ersten charakteristischen Merkmales der Erfindung, das in einer oberhalb des Brennausganges angeordneten Überdachung des Brennausganges besteht, kann erreicht werden, daß die sich am Brennausgang bildenden kühleren Schwelgase nicht mehr durch den Brennausgang in die Brennkammer gelangen und die dem Kamin zugeführte Abluft belasten. Zusätzlich wird durch die Überdachung des Brennausganges der Kaminzug besser dem Glutbett zugeleitet, wodurch ein gleichmäßiger Abbrand gewährleistet ist.

Durch das zweite charakteristische Merkmal der Erfindung, das in einem im Deckenbereich des Füllraumes vorgesehenen Kanal besteht, der den oberen Bereich des Füllraumes mit dem oder den zwischen Füllraum und Ofenwandung verlaufenden Kanälen verbindet, wird erreicht, daß die im Bereich der Brennausgangswandung entstehenden Schwelgase, aufgrund der sich aufbauenden Druckverhältnisse, im Füllraum nach oben strömen und durch den Füllraumdeckelkanal der in dem oder den Außenkanälen nach unten geführten Fallströmung des Schwelgas-Luftgemisches zugeführt und zusammen mit diesem in das Glutbett einer Nachverbrennung zugeführt werden.

Die Effizienz dieses zweiten charakteristischen Merkmales der Erfindung läßt sich erheblich verbessern, wenn entweder der Füllraumdeckelkanal mit einer Frischluftzufuhr in Verbindung steht oder die Außenkanäle mit einer Frischluftzuführung versehen sind, oder wenn beide Maßnahmen gemeinsam angewendet werden.

Am wirkungsvollsten wird die erfindungsgemäße Vorrichtung aber durch die Kombination der beiden vorstehend erörterten charakteristischen Merkmale gelöst.

Gemäß einer vorzugsweisen Ausbildung ist die Überdachung des Brennausganges als Glühkörper ausgebildet. Hierdurch werden die kühlen Schwelgase, die sich am Brennausgang bilden, auf eine höhere Temperatur gebracht. Die auf den Glühkörper aufliegenden Brennmaterialien produzieren somit heiße Schwelgase, die nach oben strömen, also vom Brennausgang fortgeführt werden.

Vorzugsweise ist die Überdachung durch eine oder mehrere geschlossene Platten gebildet. Dabei ist die Überdachung zweckmäßigerweise an der Brennausgangswand schräg nach unten verlaufend angeordnet.

Die Überdachung kann aber auch als Guß-oder Steinblock ausgebildet sein.

Um die oberhalb des Brennausganges, vorzugsweise oberhalb des Glühkörpers entstehenden heißen Schwelgase längs der Brennausgangswand besser nach oben führen zu können, ist gemäß einem weiteren vorzugsweisen Merkmal der Erfindung im Füllraum in einem Abstand längs der Seitenwand eine Leitwand angeordnet, die etwa oberhalb dem Brennausgang beginnt und etwa bis unterhalb des Füllraumdeckelkanals reicht und mit der Seitenwand einen Kanal für die sich über dem Brennausgangsbereich bildenden, nach oben strömenden Schwelgase bildet. Diese Leitwand ist vorzugsweise als Klappwand ausgebildet, die um ein an ihrem unteren Ende vorgesehenes Gelenk schwenkbar ist. Durch diese Leitwand wird ein Strömungskanal geschaffen, durch den die heißen Schwelgase konzentriert nach oben geführt werden.

Die nach der erfindungsgemäßen Vorrichtung vorgesehene Frischluftzufuhr im Deckenbereich des Füllschachtraumes kann zur Verbesserung der Strömungsgeschwindigkeit der Schwelgase mit Injektorwirkung zugeführt werden. Entsprechend kann auch die Zufuhr der Frischluft in die Außenkanäle mit Injektorwirkung erfolgen.

Der stets erforderliche Druckausgleich im Deckenbereich des Füllschachtes erfolgt aber unabhängig von der vorstehend genannten Frischluftzufuhr.

Weitere bevorzugte Merkmale des Anmeldungsgegenstandes ergeben sich aus den Unteransprüchen sowie aus der nachstehenden Beschreibung von Ausführungsbeispielen anhand der Zeichnung Hierin zeigen:
- Fig. 1: einen Füllschachtverbrennungsofen mit multivalenter Verbrennung von Gas oder Öl im Schnitt, in dem eine Überdachung des Brennausganges sowie ein Füllschachtdeckelkanal mit Frischluftzufuhr unter Injektorwirkung sowie eine längs der Brennausgangswand verlaufende Klappwand vorgesehen sind,
- Fig. 2: einen Zimmerofen, bei dem der Füllschachtdeckelkanal mit Frischluftzufuhr fehlt, aber das Schwelgas-Luftgemisch als Fallströmung durch den Außenkanal mit Frischluftzufuhr in das Glutbett zurückgeführt wird,
- Fig. 3: einen Füllschachtverbrennungsofen mit einer im Füllschachtdeckelkanal erfolgenden Schwelgasrückführung unter Frischluftzufuhr mit Injektorwirkung,
- Fig. 4: einen Kachelofen, bei dem die erfindungsgemäße Vorrichtung mit Injektorwirkung eingebaut ist und
- Fig. 5: einen Ausschnitt aus dem Füllschachtdeckelbereich des Ofens nach Fig. 1.

Sich entsprechende Teile in den verschiedenen Figuren sind mit übereinstimmenden Bezugszeichen gekennzeichnet.

Der in Fig. 1 gezeigte Füllschachtverbrennungsofen umfaßt einen Füllschacht 1. Der Füllschacht 1 dient zur Aufnahme der verschiedenen Festbrennstoffe, wie Holz, Kohle, Koks usw. Der Füllschacht 1 ist durch eine Seitenwand 2 von einer dem Füllschacht 1 nachgeschalteten Ausbrandkammer 3 getrennt. In der Seitenwand 2 befindet sich ein Öl- oder Gasbrennraum 4, der in den Brennausgang 5 mündet. Der Brennraum 4 dient als Brennraum für die Öl- oder Gasverbrennung, wobei mittels Ölbrenner oder Gasbrenner die Festbrennstoffe am Brennausgang 5 gezündet werden können. Der Brennausgang 5 wird nach oben begrenzt von einer als Glühkörper 6 ausgebildeten, aus einer oder mehreren geschlossenen Platten gebildeten Überdachung, durch die der Brennausgang 5 gegenüber dem Füllschacht 1 abgedeckt wird. Die Funktionsweise des Glühkörpers 6 wird nachstehend näher erläutert.

Die untere Begrenzung des Brennausganges 5 bildet ein Gasmischkopf 7, der an einen über einer Aschenlade 8 liegenden Entaschungsrost 9 angrenzt. Ein Kanal 14 befindet sich zwischen einer Seitenwand 12 des Füllschachtes 1 und der Ofenwand 13. Im Gasmischkopf 7 wird die durch den Kanal 14 geführte Luftund Rauchgasmenge über Löcher und Schlitze dem Glutbett, am Brennausgang 5 der Festbrennstoffe zugeführt. Der Entaschungsrost 9 ist mit einer Zugstange 10 verbunden, mit der das Glutbett durchgerüttelt und die Verbrennungsrückstände in die Aschenlade 8 abgeführt werden können.

An das andere Ende des Entaschungsrostes 9 grenzt ein sogenannter Rutschrost 11, der die der Seitenwand 2 gegenüberliegende zweite Seitenwand 12 des Füllschachtes 1 nach unten fortsetzt. Das untere Ende des Kanals 14 ist mit dem Füllschacht 1 über den Rutschrost 11, oberhalb des Entaschungsrostes 9 verbunden. Der Kanal 14 steht an seinem oberen Ende über einen Durchlaß 15 zwischen der Unterseite des Füllschachtdeckels 16 und der Seitenwand 12 in Verbindung, wobei der Durchlaß 15 als Druckausgleichsöffnung dient. Über den Durchlaß 15 können dann sich oberhalb des im Füllschacht 1 befindlichen Brennmaterials bildende Schwelgase vermischt mit Luft im Kanal 14 und über diesen in den Füllschacht 1 zurückgeführt werden. Die Luft wird dabei durch eine Frischluftklappe 17 im Deckenbereich des Ofens regelbar über einen Frischluftzufuhrkanal 18 durch einen Füllschachtdeckelkanal 19 zugeführt. In Fig. 5 ist ein vergrößerter Ausschnitt des Deckenbereiches des Füllschachtes 1 dargestellt. Durch die Frischluftklappe 17 mit regelbarer Einstellung zur Begrenzung der Frischluftzufuhr strömt die Frischluft durch den Frischluftzufuhrkanal 18, durch eine Umlenkwand 20 nach oben umgelenkt, zum Füllschachtdeckel 16 hin. Unterhalb des Füllschachtdeckels 16 befindet sich der längs des Füllschachtdeckels 16 verlaufende Füllschachtdeckelkanal 19. Infolge der durch die Umlenkwand 20 und ein das obere Ende der Seitenwand 2 bildendes zum Füllschachtdeckelkanal 19 führendes Leitblech 21 verengten Strömungsbahn der durch die Frischluftklappe 17 zugeführten Frischluft wird die Strömungsgeschwindigkeit des Luftstromes erhöht und reißt mit Injektorwirkung die in dem Füllschacht 1 durch das Brennmaterial hindurch aufsteigenden Schwelgase mit sich und durch den Füllschachtdeckelkanal 19 hindurch und führt das Schwelgas-Luftgemisch dem Kanal 14 zu, in dem das Schwelgas-Luftgemisch als Fallströmung zusammen mit den über den druckausgleichenden Durchlaß 15 in den Kanal 14 gelangenden Schwelgasen aus dem Füllschacht 1 nach unten geleitet und durch den Rutschrost 11 dem Füllschacht 1 zur Verbrennung zugeführt wird.

Der Glühkörper 6,welcher , wie vorstehend bereits erwähnt, den Brennausgang 5 überdacht, ist ein wesentlicher Teil des Füllschachtverbrennungsofensnach Fig. 1.
Der Glühkörper 6 wird durch die durch den Brennausgang 5 strömenden heißen Gase zum Glühen gebracht. Infolge der Überdachung des Brennausganges 5 unterbindet der Glühkörper 6 das Eindringen der sich am Brennausgang 5 bildenden kühlen Schwelgase in die Ausbrandkammer 3. Durch die Temperatur des Glükörpers 6 werden die auf ihm aufliegenden Brennmaterialien zur Bildung heißer Schwelgase angeregt. Es bildet sich somit oberhalb des Brennausganges 5 eine Vorschwelzone, in der die Schwelgase bevorzugt längs der Seitenwand 2, der sogenannten Brennausgangswand 2 aufsteigen, so daß die Schwelgasrückführung gezielt gefördert und verbessert wird. Zusätzlich wird durch die Überdachung des Brennausganges 5 der Kaminzug dem Glutbett besser zugeleitet, mit der Folge, daß ein gleichmäßiger Abbrand vom Rutschrost 11 bis zum Gasmischkopf 7 gesichert ist, da eine geringe Restluftzuführung am Gasmischkopf 7 oder am Entaschungsrost 9 eine saubere Verbrennung ermöglicht.

In erster Linie ist aber hervorzuheben, daß durch die erhitzten Schwelgase eine verbesserte Strömungsrichtung nach oben und damit wiederum eine verbesserte Schwelgasrückführung durch den Füllschachtdeckelkanal 19 sowie den Außenkanal 14 ermöglicht wird.

Das heißt, durch die vorstehend beschriebene Konstruktion des Füllschachtofens wird ein gezielter Strömungsverlauf erreicht, durch den die im Bereich des Brennausganges gebildeten Schwelgase, im wesentlichen längs der Brennausgangswand 2 nach oben gezogen und infolge der Injektorwirkung und durch Wirkung der Fallströmung im Kanal 14 durch den Kanal 14 durch den Rost 11 dem Glutbett im Füllschacht wieder zugeführt werden.

Um die Schwelgasrückführung, insbesondere der sich im Brennausgangsbereich bildenden Schwelgase noch gezielter längs der Brennausgangswand 2 nach oben in den Füllschachtdeckelbereich und von da aus durch die Kanäle 14 schließlich zurück in den Füllschacht 1 durchführen zu können, ist an der Brennausgangswand 2 eine Leitwand 22 angeordnet, die um das Gelenk 22a schwenkbar ist. Durch die Brennausgangswand 2 und die Leitwand 22 wird ein nach oben gerichteter Strömungskanal 23 gebildet, der in den Füllschachtdeckelbereich mündet, so daß die in ihm aufsteigenden Schwelgase von der Frischluftströmung mitgerissen, noch besser durch den Füllt schachtdeckelkanal 19 zum Außenkanal 14 geleitet werden.

Das heißt aber mit anderen Worten, die Schwelgase werden gezielt aus dem Bereich oberhalb des Brennausganges 5 abgezogen, so daß die negativen Auswirkungen kühler Schwelgase auf den Verbrennungsvorgang nicht mehr eintreten können.

Da die hinter dem Brennausgang 5 befindlichen Teile des Verbrennungsofens im Zusammenhang mit der vorliegenden Erfindung ohne Bedeutung sind, wird darauf verzichtet, diese im einzelnen zu erläutern.

Bei dem in Fig. 2 gezeigten Zimmerofen fehlt die im Zusammenhang mit dem Füllschachtverbrennungsofen nach Fig. 1 erläuterte, im Deckelbereich des Füllraumes 1 vorgesehene Frischluftzufuhr sowie der mit dieser in Verbindung stehende Füllschachtdeckelkanal 19. Anstelle des Glühkörpers 6 in Fig. 1 setzt sich die Brennausgangswand 2 in einen Guß- oder Steinblock 6a fort, der den Brennausgang 5 überdacht.

Durch den Strömungskanal 23 zwischen Brennausgangswand 2 und der Leitwand 22 steigen die heißen Schwelgase nach oben und werden oberhalb des Füllmaterials von der durch Luftzufuhr bei 24 mit Injektorwirkung stark beschleunigten Fallströmung des aus dem Füllraum 1 kommenden Schwelgas-Luftgemisches im Außenkanal 14 mit nach unten gerissen und in das Glutbett zurückgeführt.

Anstelle des Gasmischkopfes 7 ist hier ein Durchbrandrost 7a eingebaut, durch den notwendige Restluft der Verbrennung zugeführt wird.

Bei dem in Fig. 3 gezeigten Verbrennungsofen ist auf die Luftzufuhr im Außenkanal 14 verzichtet. Demgegenüber wird aber Frischluft durch die Frischluftklappe 17 im Füllschachtdeckelbereich unter Injektorwirkung zugeführt und das längs der Seitenwand 2 nach oben steigende heiße Schwelgas wird längs des Deckelbereiches des Füllschachtes 1 dem Außenkanal 14 zugeführt, durch den es als Fallströmung an das Glutbett zurückgeleitet wird.

Durch die im Deckelbereich befindliche Frischluftzufuhr mit Injektorwirkung gelingt es die Schwelgase längs der Seitenwand 2 nach oben zu ziehen und als Fallströmung in das Glutbett zurückzuleiten.

Eine weitere Ausbildung der erfindungsgemäßen Vorrichtung ist in Form eines Kachelofens in Fig. 4 gezeigt. Hier fehlt wiederum eine im Deckenbereich angeordnete Frischluftklappe, doch wird durch eine Frischluftklappe 25 am oberen Ende des Außenkanals 14 Frischluft mit Injektorwirkung eingeleitet. Der Sog der Fallströmung im Außenkanal 14 bewirkt, daß die längs der Brennausgangswand 2 aufsteigenden erhitzten Schwelgase mitgerissen und in der Fallströmung der Schwelgasluftmischung dem Glutbett wieder zugeführt werden können.

Zusätzlich wird an der dem Brennausgang 5 gegenüberliegenden Seite 12 und in dessen Bereichshöhe mit Hilfe des Rutschrostes 11 mit der rückgeführten Schwelgasluftmischung eine Injektorwirkung 26 auf die im Füllraum 1 befindlichen Schwelgase ausgeübt um den gewünschten Strömungsverlauf zu verstärken.

## Patentansprüche

1. Verfahren zur Regelung des Abbrandes fester Brennstoffe in einer Festbrennstoffverbrennungsanlage, bei der die sich oberhalb des Füllraums bildenden Schwelgase vom Deckenbereich des Füllraumes über mindestens einen zwischen einer Füllraumaußenwandung und einer Ofenwandung vorgesehenen Kanal als Fallströmung im unteren Bereich des Füllraumes in das Glutbett des Füllraumes zurückgeführt werden, **dadurch gekennzeichnet ,** daß die unmittelbar über dem Brennausgangsbereich entstehenden Schwelgase längs der zwischen Füllraum und Brennkammer verlaufenden Innenwandung des Füllraumes nach oben geleitet und mit den sich oberhalb des Füllraumes bildenden Schwelgasen vereinigt längs des Deckenbereiches des Füllraumes in dem oder den Kanälen zwischen Füllraumaußenwand und Ofenwand als Fallströmung zum Glutbett zurückgeführt werden.

2. Verfahren nach Anspruch 1, **dadurch gekennzeichnet ,** daß der Strömungsverlauf der nach oben geleiteten Schwelgase durch Frischluftzufuhr mit Injektorwirkung im Deckenbereich des Füllraumes so gelenkt wird, daß das Schwelgas/Luftgemisch in den oder die die Schwelgasfallströmung führenden Kanäle gelangt.

3. Verfahren nach Anspruch 1 oder 2, **dadurch gekennzeichnet ,** daß der Strömungsverlauf der nach oben geleiteten Schwelgase durch die Fallströmung der sich oberhalb des Füllraums bildenden Schwelgase in dem oder den die Schwelgasfallströmung führenden Kanälen so beeinflußt wird, daß die nach oben geleiteten Schwelgase vereinigt mit den oberhalb des Füllraumes gebildeten Schwelgasen in den oder die Kanäle einströmen.

4. Verfahren nach einem der Ansprüche 1 bis 3, **dadurch gekennzeichnet ,** daß dem oder den Kanlälen zusätzlich Frischluft mit Injektorwirkung zugeführt wird.

5. Verfahren nach einem der Ansprüche 1 bis 4, **dadurch gekennzeichnet ,** daß im oberen Füllraumbereich ein Druckausgleich geschaffen wird.

6. Festbrennstoffverbrennungsanlage zur Durchführung des Verfahrens nach einem der Ansprüche 1 bis 5, umfassend einen Füllraum (1) der durch eine Seitenwand (2) von einer dem Füllraum (1) über einen Brennausgang (5) nachgeschalteten Ausbrandkammer (3) getrennt ist, und der in seinem Deckenbereich eine vorrichtung (17) zur Frischluftzuführung aufweist, der ferner mindestens einen Kanal (14) umfaßt, der zwischen Ofenwandung (13) und Füllraum (1) verläuft und der an seinem oberen und unteren Ende mit dem Füllraum (1) in Verbindung steht und das im oberen Bereich des Füllraumes (1) gebildete Schwelgas-Luftgemisch als Fallströmung dem unteren Bereich des Füllraumes (1) erneut zuführt, **dadurch gekennzeichnet,** daß oberhalb des Brennausganges (5) eine den Brennausgang gegen den Durchtritt sich über dem Brennausgangsbereich bildender Schwelgase abschirmende Überdachung (6) angeordnet ist und daß sich im Deckenbereich des Füllraumes (1) ein Kanal (19) (im folgenden Füllraumdeckelkanal genannt) angeordnet ist, der den oberen Bereich (21) des Füllraumes (1) mit dem oder den zwischen Füllraum (1) und Ofenwandung (13) verlaufenden Kanälen (14) verbindet und die sich über dem Brennausgangsbereich bildenden, nach oben geleiteten Schwelgase der Fallströmung des Schwelgas-Luftgmisches in dem oder den Kanälen (14) zuführt.

7. Verbrennungsanlage nach Anspruch 6, **dadurch gekennzeichnet,** daß der Füllraumdeckelkanal (19) mit der zur Frischluftzufuhr dienenden, im Deckenbereich des Ofens vorgesehenen Frischluftklappe (17) in Verbindung steht.

8. Verbrennungsanlage nach Anspruch 6 oder 7, **dadurch gekennzeichnet,** daß der oder die Kanäle (14) zwischen Füllraum (1) und Ofenwandung (13) mit einer Vorrichtung (24, 25) zur Frischluftzufuhr in Verbindung stehen.

9. Verbrennungsanlage nach einem der Ansprüche 6 bis 8, **dadurch gekennzeichnet,** daß die Über-dachung (6) als Glühkörper ausgebildet ist.

10. Verbrennungsanlage nach einem der Ansprüche 6 bis 9, **dadurch gekennzeichnet,** daß die überdachung (6,6a) als Guß- oder Steinblock ausgebildet ist.

11. Verbrennungsanlage nach einem der Ansprüche 6 bis 10, **dadurch gekennzeichnet,** daß die Überdachung (6,6a) durch eine oder mehrere geschlossene Platten gebildet ist.

12. Verbrennungsanlage nach einem der Ansprüche 6 bis 11, **dadurch gekennzeichnet,** daß die Überdachung (6,6a) an der Brennausgangswand (2) schräg nach unten verlaufend angeordnet ist.

13. Verbrennungsanlage nach einem der Ansprüche 6 bis 12, **dadurch gekennzeichnet,** daß die Frischluftzufuhr zu dem Füllraumdeckelkanal (19) mit Injektorwirkung erfolgt.

14. Vorrichtung nach einem der Ansprüche 6 bis 13, **dadurch gekennzeichnet,** daß die Frischluftzufuhr in den oder die Kanäle (14) zwischen Füllraum (1) und Ofenwandung (13) mit Injektorwirkung erfolgt.

15. Verbrennungsanlage nach einem der vorhergehenden Ansprüche, **dadurch gekennzeichnet,** daß im Füllraum (1) in einem Abstand längs der Seitenwand (2) eine Leitwand (22) angeordnet ist, die etwa oberhalb dem Brennausgang (5) beginnt und etwa bis unterhalb des Füllraumdeckelkanals (19) reicht und mit der Seitenwand (2) einen Kanal (23) für die sich über dem Brennausgangsbereich bildenden, nach oben strömenden Schwelgase bildet.

16. Verbrennungsanlage nach Anspruch 15, **dadurch gekennzeichnet,** daß die Leitwand (22) als Klappwand ausgebildet ist, die um ein an ihrem unteren Ende vorgesehenes Gelenk (22a) schwenkbar ist.

17. Verbrennungsanlage nach einem der vorhergehenden Ansprüche, **dadurch gekennzeichnet,** daß bei Verwendung der Anlage für eine multivalente Verbrennung mit Gas oder Öl und Feststoffbrennstoffen die Brennkammer (4) in den Brennausgang (5) mündet.

## Claims

1. A method of regulating the consumption of solid fuels in a solid fuel combustion installation in which the partially burned gases which form above the filling space are returned from the roof region of the filling space by way of at least one passage provided between a filling space outside wall and a furnace wall in the form of a downward flow in the lower region of the filling space into the fire bed of the filling space, characterised in that the partially burned gases which are produced directly above the combustion outlet region are passed upwardly along the inside wall of the filling space which extends between the filling space and the combustion chamber and, combined with the partially burnt gases which form above the filling space, are returned along the roof region of the filling space in the passage or passages between the filling space outside wall and the furnace wall in the form of a downward flow to the fire bed.

2. A method according to claim 1 characterised in that the flow of the upwardly passed partially burned gases is guided by a feed of fresh air with an injector action in the roof region of the filling space in such a way that the partially burned gas/air mixture passes into the passage or passages carrying the downward flow of partially burned gases.

3. A method according to claim 1 or claim 2 characterised in that the flow of the upwardly passed partially burned gases is influenced by the downward flow of the partially burned gases which form above the filling space in the passage or passages carrying the downward flow of partially burned gases, in such a way that the upwardly passed partially burned gases, combined with the partially burned gases formed above the filling space, flow into the passage or passages.

4. A method according to one of claims 1 to 3 characterised in that fresh air is additionally fed with an injector action to the passage or passages.

5. A method according to one of claims 1 to 4 characterised in that a pressure equalisation effect is produced in the upper region of the filling space.

6. A solid fuel combustion installation for carrying out the method according to one of claims 1 to 5 including a filling space (1) which is separated by a side wall (2) from a final combustion chamber (3) connected downstream of the filling space (1) by way of a combustion outlet (5), the filling space having in its roof region a device (17) for a fresh air feed and also including at least one passage (14) which extends between the furnace wall (13) and the filling space (1) and communicates at its upper and lower ends with the filling space (1) and feeds the partially burned gas-air mixture formed in the upper region of the filling space (1) in the form of a downward flow to the lower region of the filling space (1) again, characterised in that arranged above the combustion outlet (5) is a covering means (6) which shields the combustion outlet against the through passage of partially burned gases which form above the combustion outlet region, and that arranged in the roof region of the filling space (1) is a passage (19) (referred to hereinafter as the filling space top passage) which communicates the upper region (21) of the filling space (1) with the passage or passages (14) extending between the filling space (1) and the furnace wall (13) and feeds the upwardly passed partially burned gases which form above the combustion outlet region to the downward flow of the partially burned gas-air mixture in the passage or passages (14).

7. A combustion installation according to claim 6 characterised in that the filling space top passage (19) communicates with the fresh air flap (17) which serves for the fresh air feed and which is provided in the roof region of the furnace.

8. A combustion installation according to claim 6 or claim 7 characterised in that the passage or passages (14) between the filling space (1) and the furnace wall (13) communicates or communicate with a device (24, 25) for the fresh air feed.

9. A combustion installation according to one of claims 6 to 8 characterised in that the covering means (6) is in the form of an incandescent body.

10. A combustion installation according to one of claims 6 to 9 characterised in that the covering means (6, 6a) is in the form of a cast or stone block.

11. A combustion installation according to one of claims 6 to 10 characterised in that the covering means (6, 6a) is formed by one or more closed plates.

12. A combustion installation according to one of claims 6 to 11 characterised in that the covering means (6, 6a) is arranged to extend inclinedly downwardly on the combustion outlet wall (2).

13. A combustion installation according to one of claims 6 to 12 characterised in that the fresh air feed to the filling space top passage (19) is effected with an injector action.

14. A combustion installation according to one of claims 6 to 13 characterised in that the fresh air feed into the passage or passages (14) between the filling space (1) and the furnace wall (13) is effected with an injector action.

15. A combustion installation according to one of the preceding claims characterised in that arranged in the filling space (1) at a spacing along the side wall (2) is a guide wall (22) which begins somewhat above the combustion outlet (5) and which extends approximately to below the filling space top passage (19) and forms with the side wall (2) a passage (23) for the upwardly flowing partially burned gases which form above the combustion outlet region.

16. A combustion installation according to claim 15 characterised in that the guide wall (22) is a flap wall which is pivotable about a pivot (22a) provided at its lower end.

17. A combustion installation according to one of the preceding claims characterised in that when the installation is used for multivalent combustion with gas or oil and solid fuels the combustion chamber (4) opens into the combustion outlet (5).

## Revendications

1. Procédé de régulation de la combustion de combustibles solides dans une installation de combustion à combustibles solides, dans laquelle les gaz de carbonisation à basse température qui se forment au-dessus de la chambre de remplissage sont, par l'intermédiaire d'au moins un canal prévu entre une paroi extérieure de chambre de remplissage et une paroi de four, ramenés sous la forme d'un écoulement de chute de la région du plafond de la chambre de remplissage dans la région inférieure de la chambre de remplissage, dans le lit incandescent de la chambre de remplissage, **caractérisé** en ce que les gaz de carbonisation à basse température qui apparaissent juste au-dessus de la région de sortie de combustion sont dirigés vers le haut le long de la paroi intérieure de la chambre de remplissage qui s'étend entre la chambre de remplissage et la chambre de combustion et, en étant réunis avec les gaz de carbonisation à basse température qui se forment au-dessus de la chambre de remplissage, sont ramenés, le long de la région du plafond de la chambre de remplissage, dans le ou les canaux entre la paroi extérieure de la chambre de remplissage et la paroi de four, sous forme d'écoulement de chute vers le lit incandescent.

2. Procédé selon la revendication 1, **caractérisé** en ce que l'allure de l'écoulement des gaz de carbonisation à basse température dirigés vers le haut est, par apport d'air frais avec effet d'injection dans la région du plafond de la chambre de remplissage, déviée de telle sorte que le mélange de gaz de carbonisation à basse température et d'air arrive dans le ou les canaux dirigeant l'écoulement de chute des gaz de carbonisation à basse température.

3. Procédé selon la revendication 1 ou 2, **caractérisé** en ce que l'allure de l'écoulement des gaz de carbonisation à basse température dirigés vers le haut est influencée, par l'écoulement de chute des gaz de carbonisation à basse température se formant au-dessus de la chambre de remplissage dans le ou les canaux dirigeant l'écoulement de chute des gaz de carbonisation à basse température, de telle sorte que les gaz de carbonisation à basse température dirigés vers le haut affluent dans le ou les canaux en étant réunis aux gaz de carbonisation à basse température formés au-dessus de la chambre de remplissage.

4. Procédé selon l'une des revendications 1 à 3, **caractérisé** en ce qu'on apporte en plus au canal ou aux canaux de l'air frais avec effet d'injection.

5. Procédé selon l'une des revendications 1 à 4, **caractérisé** en ce qu'un équilibrage de pression est réalisé dans la région supérieure de la chambre de remplissage.

6. Installation de combustion à combustibles solides pour la mise en oeuvre du procédé selon l'une des revendications 1 à 5, comprenant une chambre de remplissage (1) qui, par une paroi latérale (2), est séparée d'une chambre de combustion (3) reliée à la suite de la chambre de remplissage (1) par l'intermédiaire d'une sortie de combustion (5), et qui présente dans la région de son plafond un dispositif (17) pour l'apport d'air frais, et comprenant en outre au moins un canal (14) qui s'étend entre la paroi de four (13) et la chambre de remplissage (1) et qui est relié à la chambre de remplissage (1) à son extrémité supérieure et à son extrémité inférieure et qui ramène à nouveau le mélange de gaz de carbonisation à basse température et d'air, formé dans la région supérieure de la chambre de remplissage (1), sous la forme d'un écoulement de chute à la région inférieure de la chambre de remplissage (1), **caractérisée** en ce qu'un élément de recouvrement (6) est disposé au-dessus de la sortie de combustion (5), élément qui empêche le passage, dans la sortie de combustion, des gaz de carbonisation à basse température se formant au-dessus de la région de sortie de combustion, et en ce qu'un canal (19) (appelé ci-après canal de couvercle de chambre de remplissage) est disposé dans la région du plafond de la chambre de remplissage (1), canal qui relie la région supérieure (21) de la chambre de remplissage (1) à le ou les canaux (14) s'étendant entre la chambre de remplissage (1) et la paroi de four (13) et qui apporte, à l'écoulement de chute du mélange de gaz de carbonisation à basse température et d'air dans le ou les canaux (14), les gaz de carbonisation à basse température qui se forment au-dessus de la région de sortie de combustion et sont dirigés vers le haut.

7. Installation de combustion selon la revendication 6, **caractérisée** en ce que le canal de couvercle de chambre de remplissage (19) est relié au volet d'air frais (17) prévu dans la région du plafond du four et servant à l'apport d'air frais.

8. Installation de combustion selon la revendication 6 ou 7, **caractérisée** en ce que le ou les canaux (14) prévus entre la chambre de remplissage (1) et la paroi de four (13) sont reliés à un dispositif (24, 25) pour l'apport d'air frais.

9. Installation de combustion selon l'une des revendications 6 à 8, **caractérisée** en ce que l'élément de recouvrement (6) est réalisé sous forme de corps à incandescence.

10. Installation de combustion selon l'une des revendications 6 à 9, **caractérisée** en ce que l'élément de recouvrement (6, 6a) est réalisé sous la forme d'un bloc de fonte ou de pierre.

11. Installation de combustion selon l'une des revendications 6 à 10, **caractérisée** en ce que l'élément de recouvrement (6, 6a) est formé par une ou plusieurs plaques fermées.

12. Installation de combustion selon l'une des revendications 6 à 11, **caractérisée** en ce que l'élément de recouvrement (6, 6a) est disposé sur la paroi de sortie de combustion (2) en s'étendant en oblique vers le bas.

13. Installation de combustion selon l'une des revendications 6 à 12, **caractérisée** en ce que l'apport d'air frais au canal de couvercle de chambre de remplissage (19) s'effectue avec effet d'injection.

14. Installation de combustion selon l'une des revendications 6 à 13, **caractérisée** en ce que l'apport d'air frais dans le ou les canaux (14) prévus entre la chambre de remplissage (1) et la paroi de four (13) s'effectue avec effet d'injection.

15. Installation de combustion selon l'une des revendications précédentes, **caractérisée** en ce qu'une paroi directrice (22) est disposé dans la chambre de remplissage (1) à distance le long de la paroi latérale (2), paroi qui commence environ au-dessus de la sortie de combustion (5), s'étend environ jusqu'en dessous du canal de couvercle de chambre de remplissage (19) et forme avec la paroi latérale (2) un canal (23) pour les gaz de carbonisation à basse température se formant au-dessus de la région de sortie de combustion qui s'écoulent vers le haut.

16. Installation de combustion selon la revendication 15, **caractérisée** en ce que la paroi directrice (22) est réalisé sous forme de paroi basculante, qui peut pivoter autour d'une articulation (22a) prévue à son extrémité inférieure.

17. Installation de combustion selon l'une des revendications précédentes, **caractérisée** en ce que, en cas d'utilisation de l'installation pour une combustion mixte avec du gaz ou du mazout et des combustibles solides, la chambre de combustion (4) pour le gaz ou le mazout débouche dans la sortie de combustion (5).
